# EUROPÄISCHE PATENTSCHRIFT

(11) **EP 1 129 287 B1**
(45) Veröffentlichungstag und Bekanntmachung des Hinweises auf die Patenterteilung: **18.05.2005**
(21) Anmeldenummer: 00965779.2
(22) Anmeldetag: 18.08.2000
(51) Int. Cl.: F02M 61/18

(54) **EINSPRITZDÜSE FÜR BRENNKRAFTMASCHINEN MIT EINER RINGNUT IN DER DÜSENNADEL**
INJECTION NOZZLE FOR AN INTERNAL COMBUSTION ENGINE WITH ANNULAR GROOVE IN SAID NOZZLE NEEDLE
BUSE D'INJECTION POUR MOTEURS A COMBUSTION INTERNE AVEC POINTEAU POURVU D'UNE RAINURE ANNULAIRE

(30) Priorität: 04.09.1999 DE 19942370
(43) Veröffentlichungstag der Anmeldung: 05.09.2001
(73) Patentinhaber: ROBERT BOSCH GMBH, 70442 Stuttgart (DE)
(72) Erfinder: BOECKING, Friedrich, 70499 Stuttgart (DE)
(86) Internationale Anmeldenummer: PCT/DE2000/002814
(87) Internationale Veröffentlichungsnummer: WO 2001/018387

(56) Entgegenhaltungen:
- EP-A- 0 283 154
- DE-A- 19 820 513
- US-A- 5 890 660

## Beschreibung

### Stand der Technik

Die Erfindung geht aus von einer Einspritzdüse für Brennkraftmaschinen nach dem Oberbegriffen der nebengeordneten Patentanspürche 1 und 10.
Aus der nachveröffentlichten WO99/58844 ist eine Einspritzdüse bekannt bei der sowohl die Spitze der Düsennadel als auch der Düsennadelsitz aus mehreren kegelstumpfförmigen Abschnitten zusammengesetzt ist. Dabei ist sowohl im Düsennadelsitz als auch an dem Übergang zwischen zwei kegelstumpfförmigen Abschnitten eine Ringnut vorgesehen.

Aus der EP 0 283 154 A1 ist eine Einspritzdüse bekannt bei der sowohl die Spitze der Düsennadel als auch der Düsennadelsitz aus mehreren kegelstumpfförmigen Abschnitten zusammengesetzt ist. Dabei wirken die kegelstumpfförmigen Abschnitte von Düsennadel und Düsennadelsitz dergestalt zusammen, dass zur Änderung des Strömungswiderstands der Einspritzdüse ein relativ großer Hub der Düsennadel erforderlich ist. Aus fertigungstechnischen Gründen kann zwischen zwei kegelstumpfförmigen Abschnitten der Düsennadel ein Freistich vorgesehen sein.

Aus der US 5,890,660 ist eine Sitzloch-Einspritzdüse bekannt, deren Düsenndaelspitze aus mehreren kegelstumpfförmigen Abschnitten zusammengesetzt ist. An der Grenze zweier solcher Abschnitte ist eine Ringnut in der Düsennadel vorgesehen.

Einspritzdüsen der gattungsgemäßen Art weisen wegen der komplizierten Geometrien von Düsennadelspitze und Düsennadelsitz vor allem im Teilhubbereich der Düsennadel eine große Streuung des Strömungswiderstands und damit auch der eingespritzten Kraftstoffmenge auf. In Folge dessen ist das Emissions- und Verbrauchsverhalten vieler der mit diesen Einspritzdüsen ausgerüsteten Brennkraftmaschinen nicht optimal.

Der Erfindung liegt die Aufgabe zugrunde, eine Einspritzdüse bereitzustellen, bei der die Streuung der Einspritzmenge im Teilhubbereich der Düsennadel bei verschiedenen Exemplaren einer Einspritzdüse gleicher Bauart verringert wird und somit das Verbrauchs- und Emissionsverhalten der mit der erfindungsgemäßen Einspritzdüse ausgerüsteten Brennkraftmaschinen verbessert wird.

Diese Aufgabe wird gelöst durch eine Einspritzdüse für Brennkraftmaschinen mit den kennzeichnenden Merkmalen von Anspruch 1.

Die Ringnut in dem dem Düsennadelsitz zugewandten Ende der Düsennadel ist im Teilhubbereich der Düsennadel maßgeblich für die Drosselwirkung der Einspritzdüse, da sie auf Höhe der Kante zwischen Düsennadelsitz und Sackloch angeordnet ist, so dass im Teilhubbereich der Düsennadel die Ringnut anstelle des Übergangs die Drosselwirkung der Einspritzdüse bestimmt. Da es möglich ist, Ringnuten mit großer wiederholgenauigkeit zu fertigen, und die Geometrie der erfindungsgemäßen Einspritzdüse sehr einfach ist, streut das Betriebsverhalten zwischen verschiedenen Exemplaren erfindungsgemäßer Einspritzdüsen gleicher Bauart nur noch in sehr geringem Umfang. Aus diesem Grund kann durch Messen des Betriebsverhaltens einer erfindungsgemäßen Einspritzdüse das Betriebsverhalten aller anderen bauartgleichen Einspritzdüsen mit wesentlich größerer Genauigkeit vorhergesagt werden und die Steuerung des Einspritzvorgangs entsprechend optimiert werden. Gleichzeitig werden die Herstellungskosten wegen der einfachen Geometrie gegenüber den aus dem Stand der Technik bekannten Einspritzdüsen deutlich reduziert.

Bei einer Variante der erfindungsgemäßen Einspritzdüse beträgt der Kegelwinkel des Düsennadelsitzes 60°, so dass eine gute Dichtwirkung zwischen Düsennadel und Düsennadelsitz erzielt wird.

In Ergänzung der Erfindung ist der Kegelwinkel der Düsennadel bis zu einem Grad, vorzugsweise 15 - 30 Winkelminuten, größer als der Kegelwinkel des Düsennadelsitzes, so dass die Dichtfläche verkleinert und in den Bereich des größten Durchmessers der Düsennadel verlegt wird.

Bei einer Ausführungsform der Erfindung verläuft die Ringnut parallel zur Grundfläche des Kegels, so dass über den gesamten Umfang der Düsennadel gleiche Strömungsbedingungen herrschen.

Eine Ausführungsform der Erfindung sieht vor, dass die Breite der Ringnut 0,1 mm bis 0,3 mm, vorzugsweise 0,16 mm bis 0,24 mm beträgt, so dass über einen ausreichend großen Teilhubbereich die Ringnut maßgeblich für die Drosselwirkung der Einspritzdüse ist. Die Ringnut muss in jedem Fall so groß sein, dass nur die Vorderkante der Ringnut kurzzeitig drosselt.

Bei einer anderen Ausgestaltung der Erfindung ist vorgesehen, dass die Tiefe der Ringnut 0,02 mm bis 0,2 mm, vorzugsweise 0,08 mm bis 0,14 mm beträgt, so dass das Volumen der Ringut klein bleibt und somit auch die Menge des Kraftstoffs, die bei abgestellter Brennkraftmaschine verdunstet, klein bleibt.

Trotzdem erfolgt eine ausreichende Beeinflussung der Drosselwirkung der Einspritzdüse durch die Ringnut.

Bei einer weiteren Ausführungsform der Erfindung ist das Sackloch konisch, so dass das Teillastverhalten von konischen Sackloch-Einspritzdüsen verbessert wird.

In Ergänzung der Erfindung ist vorgesehen, das Sackloch zylindrisch auszuführen, so dass auch das Teillastverhalten von zylindrischen Sackloch-Einspritzdüsen verbessert wird.

Eine andere Ausführungsform sieht vor, dass das Sackloch ein Minisackloch oder ein Mikrosackloch ist, so dass die erfindungsgemäßen Vorteile auch bei diesen Einspritzdüsen nutzbar sind.

Die.eingangs genannte Aufgabe wird bei sitzloch-Einspritzdüsen mit den kennzeichnenden Merkmalen des nebengeordneten Anspruchs 10 gelöst, so dass die Vorteile der erfindungsgemäßen Düsennadel auch bei Sitzloch-Einspritzdüsen genutzt werden können. Bei Sitzloch-Einspritzdüsen tritt darüber hinaus bisweilen auch das Problem auf, dass, aufgrund magelhafter Zentrierung der Düsennadel bezüglich des Düsennadelsitzes, der an den über den Umfang verteilten Spritzlöchern anliegende Druck des Kraftstoffs nicht gleich ist, was zu ungünstigen Bedingungen bei der Einspritzung führen kann. Durch die Ringnut kann ein Druckausgleich zwischen den Spritzlöchern erfolgen, so dass sich die mangelhafte Zentrierung der Düsennadel nicht negativ auf die Einspritzbedungungen auswirkt.

Dadurch, dass bei geschlossener Einspritzdüse der Abstand des Durchstoßpunkts der Längsachse des oder der Spritzlöcher durch den Düsennadelsitz vom Grund der Einspritzdüse und der Abstand der Ringnut vom Grund der Einspritzdüse im Wesentlichen gleich sind, bestimmt im Teilhubbereich der Düsennadel die Ringnut anstelle des Übergangs vom Düsennadelsitz in das Spritzloch die Drosselwirkung und damit das Betriebsverhalten der Einspritzdüse.

Bei einer Ausführungsform der Erfindung ist die Breite der Ringnut größer, vorzugsweise eineinhalb mal größer als der Durchmesser des oder der Spritzlöcher, so dass die Drosselwirkung der Einspritzdüse über einen ausreichend großen Teilhubbereich von der Ringnut beeinflusst wird.

Bei anderen Ausgestaltungen der Erfindung ist vorgesehen, dass die Tiefe der Ringnut kleiner als die Breite der Ringnut ist oder dass die Tiefe der Ringnut 0,02 mm bis 0,1 mm, vorzugsweise 0,04 mm bis 0,07 mm beträgt, so dass das Volumen der Ringnut klein bleibt und trotzdem eine ausreichende Beeinflussung der Drosselwirkung der Einspritzdüse durch die Ringnut erfolgt.

Weitere Vorteile und vorteilhafte Ausgestaltungen der Erfindung sind der nachfolgenden Beschreibung, der Zeichnung und den Ansprüchen entnehmbar.

Ein Ausführungsbeispiel des Gegenstands der Erfindung ist in der Zeichnung dargestellt und im Folgenden näher beschrieben. Es zeigen:
- Figur 1:: einen Querschnitt durch eine erfindungsgemäße Sackloch-Einspritzdüse;
- Figur 2:: eine Kennlinie des hydraulischen Durchmessers einer erfindungsgemäßen Sackloch-Einspritzdüse über dem Hub der Düsennadel;
- Figur 3:: einen Querschnitt durch eine erfindungsgemäße Sitzloch-Einspritzdüse und
- Figur 4:: eine Kennlinie des hydraulischen Durchmessers einer erfindungsgemäßen Sitzloch-Einspritzdüse über dem Hub der Düsennadel.

In Figur 1 ist eine Einspritzdüse 1 mit einem konischen Sackloch 2 dargestellt. Das Sackloch 2 kann auch zylindrisch sein oder es kann sich um eine Mini- oder Mikro-Sackloch 2 handeln. Bei letztgenannten ist das Volumen des Sacklochs 2 gegenüber der in Figur 1 dargestellten Bauart verringert. Dadurch verdunstet bei abgestellter Brennkraftmaschine weniger Kraftstoff in den Brennraum.

Über ein Spritzloch 3 gelangt der nicht dargestellte Kraftstoff aus dem Sackloch 2 in den ebenfalls nicht dargestellten Brennraum. An das konische Sackloch 2 schließt sich ein kegelstumpfförmiger Düsennadelsitz 4 an. Der Düsennadelsitz 4 kann einen Kegelwinkel von 60° haben.

An dem Düsennadelsitz 4 liegt eine Düsennadel 5 auf. In Figur 1 ist deutlich zu erkennen, dass der Kegelwinkel der Düsennadel 5 größer als der Kegelwinkel des Düsennadelsitzes 4 ist. Dadurch liegt die Kontaktzone 6 zwischen Düsennadel 5 und Düsennadelsitz 4 im Bereich des größten Durchmessers der Düsennadel 5 und die Flächenpressung zwischen Düsennadel 5 und Düsennadelsitz 4 wird erhöht. Die Differenz der Kegelwinkel von Düsennadel 5 und Düsennadelsitz 4 ist in Figur 1 übertrieben dargestellt. In der Regel ist die o. g. Differenz kleiner als 1 Grad und bewegt sich im Bereich von wenigen Winkelminuten.

Der Übergang zwischen Sackloch 2 und Düsennadelsitz 4 nach dem Stand der Technik ist eine Kante 7, die beim Schleifen des Düsennadelsitzes 4 entsteht. Je nach Art der Bearbeitung kann die Kante 7 ein scharfer Grat oder eine glatte Kante sein. Der Strömungswiderstand der Kante 7 wird wesentlich von der Beschaffenheit derselben beeinflusst.

Eine in die Düsennadel 5 eingestochene oder geschliffene Ringnut 8 verringert den Einfluss der Kante 7 auf den Strömungswiderstand der Einspritzdüse 1. Der Abstand der Ringnut 8 von einem Grund 9 der Einspritzdüse 1 ist etwa gleich groß wie der Abstand von dem Grund 9 der Einspritzdüse 1 und der Kante 7. Dadurch wird, unabhängig vom Hub der Düsennadel 5, die Drosselwirkung der Einspritzdüse 1 nicht oder zumindest nicht nennenswert von der Geometrie der Kante 7 beeinflusst. Dieser Effekt beruht darauf, dass, wegen des im Vergleich zu dem Ringspalt zwischen Düsennadelsitz 4 und dem Kegel der Düsennadel 5 großen hydraulischen Durchmessers des Ringspalts zwischen Ringnut 8 und Kante 7, der Stömungswiderstand in dem letzgenannten Ringspalt geringer ist als der des erstgenannten Ringspalts. Da beide Strömungswiderstände in Reihe geschaltet sind, ist für den Strömungswiderstand der gesamten Einspritzdüse im Wesentlichen der kleinste Einzelwiderstand maßgeblich.

Die Folgen der Streuung des Strömungswiderstands von Einspritzdüsen 1 im Bereich der Kante 7 werden anhand des in Figur 2 dargestellten Diagramms veranschaulicht. In Figur 2 ist der hydraulische Durchmesser 11 einer Sackloch-Einspritzdüse 1 über dem Düsennadelhub 10 qualitativ aufgetragen. Der hydraulische Durchmesser 11 ist eine Größe mittels derer beliebige durchströmte Querschnitte hinsichtlich ihres Strömungswiderstands vergleichbar gemacht werden. Als Bezugsgröße dient der Strömungswiderstand eines Rohrs mit kreisförmigem Querschnitt. Ein Querschnitt mit großem hydraulischen Durchmesser hat einen geringen Strömungswiderstand und umgekehrt.

In Figur 2 wurde der Düsennadelhub 10 in zwei Bereiche eingeteilt. Ein erster Bereich erstreckt sich von Null bis "a", der zweite, nachfolgend als Teilhubbereich bezeichnete Bereich erstreckt sich von "a" bis "b". Bei "c" ist der volle Düsennadelhub erreicht.

Wenn eine geschlossene Einspritzdüse 1, bei der die Düsennadel 5 auf dem Düsennadelsitz 4 aufliegt, geöffnet wird, ergibt sich bei sehr kleinem Düsennadelhub 10 im Bereich der Kontaktzone 6 ein sehr schmaler Spalt, durch den der unter Druck stehende Kraftstoff in das Sackloch 2 strömen kann. Dieser sehr schmale Spalt bestimmt den Strömungswiderstand der Einspritzdüse 1 maßgeblich und legt damit auch den hydraulischen Durchmesser 11 fest. Da der Strömungswiderstand dieses sehr schmalen Spalts groß ist, ist der hydraulische Durchmesser 11 der Einspritzdüse 1 bei sehr kleinem Düsennadelhub 10 sehr klein.

Im Teilhubbereich zwischen "a" und "b" wird der Strömungswiderstand von Einspritzdüsen 1 nach dem Stand der Technik maßgeblich von der Kante 7 zwischen Düsennadelsitz 4 und Sackloch 2 bestimmt. Damit ist die Kante 7 im Teilhubbereich auch für den hydraulischen Durchmesser der Einspritzdüse 1 von großer Bedeutung. Das bedeutet, dass Änderungen in der Geometrie der Kante 7 Änderungen des hydraulischen Durchmessers 11 zur Folge haben. Im Bereich des vollen Düsennadelhubs "c" ist das Spritzloch 3 der Einspritzdüse 1 maßgeblich für den hydraulischen Durchmesser der Einspritzdüse 1.

Gemäß dem vorstehend Gesagten führen Streuungen in der Geometrie der Kante 7 zu einer Änderung der Kennlinie 12 der Einspritzdüse 1 vor allem im Teilhubbereich zwischen "a" und "b".

In Figur 2 sind Kennlinien 12 und 13 einer Einspritzdüse 1 nach dem Stand der Technik und eine Kennlinie 14 einer erfindungsgemäßen Sackloch-Einspritzdüse 1 dargestellt. Bei der Einspritzdüse 1 nach dem Stand der Technik weist die Düsennadel 5 keine Ringnut auf. Wegen der oben beschriebenen Streungen in der Geometrie der Kante 7, streuen auch die Kennlinien verschiedener Exemplare bauartgleicher Einspritzdüsen 1, insbesondere im Teilhubbereich. Dies ist durch die Abweichungen der Kennlinien 12 und 13 voneinander in Fig. 2 veranschaulicht.

Die Kennlinie 14 repräsentiert eine erfindungsgemäße Einspritzdüse bei der vor allem im Teilhubbereich die Drosselwirkung der Kante 7 nicht zum Tragen kommt, da der Kraftstoff in die Ringnut 8 ausweichen kann. In Folge dessen ist der hydraulische Durchmesser 11 der erfindungsgemäßen Einspritzdüse 1 im Teilhubbereich größer als der von Einspritzdüsen 1 nach dem Stand der Technik. Vor allem aber streuen die Kennlinien 14 verschiedener Exemplare bauartgleicher erfindungsgemäßer Einspritzdüsen 1, insbesondere im Teilhubbereich sehr viel weniger, da die Geometrie der Ringnut 8 mit großer Wiederholgenauigkeit gefertigt werden kann.

Bei in Serie gefertigten Brennkraftmaschinen wird das Kennfeld der Brennkraftmaschine und des zugehörigen Einspritzsystems anhand eines oder mehrerer ausgewählter Testexemplare durch Messungen ermittelt. Die solcherart ermittelten Kennfelder werden allen bauartgleichen Einspritzsystemen zugrundegelegt.

Im Folgenden wird angenommen, dass die Kennlinie 12 eine gemessene Kennlinie ist, und dass diese Kennlinie 12 in dem Steuergerät des Einspritzsystems abgespeichert ist. Weiter wird unterstellt, dass eine der Serienfertigung entnommene Einspritzdüse 1 die Kennlinie 13 hat. Wenn nun die Einspritzdüse 1 mit der Kennlinie 13 mit einem Steuergerät zusammenwirkt, in dem die Kennlinie 12 abgespeichert ist, dann stimmt die tatsächliche Einspritzmenge im Teilhubbereich der Einspritzdüse 1 mit der Kennlinie 13 nicht mit der bei den Testexemplaren gemessenen optimalen Einspritzmenge gemäß der Kennlinie 12 überein, so dass die Leistung und/oder das Emissionsverhalten der Brennkraftmaschine verschlechtert wird.

Bei den erfindungsgemäßen Einspritzdüsen 1 streuen die Kennlinien 14 nur in sehr geringen Maße, so dass bei allen mit erfindungsgemäßen Einspritzdüsen 1 ausgerüsteten Brennkraftmaschinen die Übereinstimmung zwischen der im Steuergerät abgespeicherten Kennlinie 14 und den Kennlinien 14 der eingebauten Einspritzdüsen 1 deutlich verbesssert wird. Die Übereinstimmung kann, verglichen mit der Streuung bei Einspritzdüsen 1 nach dem Stand der Technik, beispielsweise um den Faktor 2 bis 3 verbessert werden. In Folge dessen entspricht die tatsächlich eingespritzte Kraftstoffmenge genau der von dem Steuergerät vorgegebenen Einspritzmenge und das Verbrauchs- und Emissionsverhalten der Brennkraftmaschine ist optimal.

In Fig. 3 ist eine erfindungsgemäße Einspritzdüse 1 mit als Sitzlöchern ausgebildeten Spritzlöchern 3 dargestellt. Die Bezugszahlen entsprechen den in Fig. 1 verwandten. Der wesentliche Unterschied besteht darin, dass im Teilhubbereich anstelle der Kante 7 der Übergang 15 zwischen Düsennadelsitz 4 und Spritzlöchern 3 maßgeblich für den Strömungswiderstand der Einspritzdüse 1 ist. Die erfindungsgemäße Ringnut 8 ist bei Sitzloch-Einspritzdüsen auf Höhe der Spritzlöcher 3 angeordnet, so dass der Einfluss des Übergangs 15 zwischen Düsennadelsitz 4 und Spritzlöchern 3 auf den Strömungswiderstand der Einspritzdüse stark reduziert wird. Der Abstand der Ringnut 8 von dem Grund 9 der Einspritzdüse 1 ist etwa gleich groß wie der Abstand von dem Grund 9 der Einspritzdüse 1 und einem Durchstoßpunkt 16 der Längsachse des Spritzlochs 3 und dem Düsennadelsitz 4. Dadurch wird, unabhängig vom Hub der Düsennadel 5, die Drosselwirkung der Einspritzdüse 1 nicht oder zumindest nicht nennenswert von der Geometrie des Übergangs 15 beeinflusst.

In Fig. 4 sind die Kennlinie 12 einer Einspritzdüse 1 nach dem Stand der Technik und die Kennlinie 14 einer erfindungsgemäßen Sitzloch-Einspritzdüse 1 dargestellt.

Für die erfindungsgemäßen Sitzloch-Einspritzdüsen gilt das bezüglich der Sackloch-Einspritzdüsen oben gesagte mit den erwähnten Unterschieden entsprechend.

Alle in der Beschreibung, den nachfolgenden Ansprüchen und der Zeichnung dargestellten Merkmale können sowohl einzeln als auch in beliebiger Kombination miteinander erfindungswesentlich sein.

## Patentansprüche

1. Einspritzdüse mit einem kegelstumpfförmigen Düsennadelsitz, mit einem daran anschließenden Sackloch (2), wobei in dem Sackloch (2) mindestens ein Spritzloch (3) vorhanden ist, wobei das dem Düsennadelsitz (4) zugewandte Ende der Düsennadel (5) kegelstumpfförmig ist und wobei in dem kegelstumpfförmigen Ende der Düsennadel (5) eine Ringhut (8) vorhanden ist, **dadurch gekennzeichnet, dass** der Düsennadelsitz (4) einfach kegelstumpfförmig ausgebildet ist, dass das dem Düsennadelsitz (4) zugewandte Ende der Düsennadel (5) einfach kegelstumpfförmig ausgebildet ist, dass der Übergang zwischen dem Düsennadelsitz (4) und dem Sackloch (2) durch eine Kante (7) gebildet wird, und dass beigeschlossener Einspritzdüse (1) der Abstand der Kante (7) vom Grund (9) der Einspritzdüse (1) und der Abstand der Ringnut (8) vom Grund (9) der Einspritzdüse (1) im Wesentlichen gleich sind.

2. Einspritzdüse (1) nach Anspruch 1, **dadurch gekennzeichnet, dass** der Kegelwinkel des Düsennadelsitzes (4) etwa 60° beträgt.

3. Einspritzdüse (1) nach einem der Ansprüche 1 oder 2, **dadurch gekennzeichnet, dass** der Kegelwinkel der Düsennnadel (5) bis zu etwa einem Grad, vorzugsweise 15 bis 30 Winkelminuten, größer als der Kegelwinkel des Düsennadelsitzes (4) ist.

4. Einspritzdüse (1) nach einem der vorhergehenden Ansprüche, **dadurch gekennzeichnet, dass** die Ringnut (8) parallel zur Grundfläche des Kegels verläuft.

5. Einspritzdüse (1) nach einem der vorhergehenden Ansprüche, **dadurch gekennzeichnet, dass** die Breite der Ringnut (8) etwa 0,1 mm bis 0,3 mm, vorzugsweise etwa 0,16 mm bis 0,24 mm beträgt.

6. Einspritzdüse (1) nach einem der vorhergehenden Ansprüche, **dadurch gekennzeichnet, dass** die Tiefe der Ringnut (8) etwa 0,02 mm bis 0,2 mm, vorzugsweise etwa 0,08 mm bis 0,14 mm beträgt.

7. Einspritzdüse (1) nach einem der vorhergehenden Ansprüche, **dadurch gekennzeichnet, dass** das Sackloch (2) konisch ist.

8. Einspritzdüse (1) nach einem der Ansprüche 1 bis 6, **dadurch gekennzeichnet, dass** das Sackloch (2) zylindrisch ist.

9. Einspritzdüse (1) nach einem der vorhergehenden Ansprüche, **dadurch gekennzeichnet, dass** das Sackloch (2) ein Mini-Sackloch oder ein Mikro-Sackloch ist.

10. Einspritzdüse mit einem kegelstumpfförmigen Düsennadelsitz (4), wobei in dem Düsennadelsitz (4) mindestens ein Spritzloch (3) vorhanden ist, wobei das dem Düsennadelsitz (4) zugewandte Ende der Düsennadel (5) kegelstumpfförmig ausgebildet ist und wobei in dem kegelstumpfförmigen Ende der Düsennadel (5) eine Ringnut (8) vorhanden ist, **dadurch gekennzeichnet, dass** das dem Düsennadelsitz (4) zugewandte Ende der Düsennadel (5) einfach kegelstumpfförmig ausgebildet ist, und dass bei geschlossener Einspritzdüse (1) der Abstand des Durchstoßpunkts (16) der Längsachse des oder der Spritzlöcher (3) durch den Düsennadelsitz (4) vom Grund (9) der Einspritzdüse (1) und der Abstand der Ringnut (8) vom Grund (9) der Einspritzdüse (1) im Wesentlichen gleich sind.

11. Einspritzdüse (1) nach Anspruch 10, **dadurch gekennzeichnet, dass** die Breite der Ringnut (8) größer, vorzugsweise etwa eineinhalb mal größer als der Durchmesser des oder der Spritzlöcher (3) ist.

12. Einspritzdüse (1) nach einem der Ansprüche 10 oder 11, **dadurch gekennzeichnet, dass** die Tiefe der Ringnut (8) kleiner als die Breite der Ringnut (8) ist.

13. Einspritzdüse (1) nach einem der Ansprüche 10 bis 12, **dadurch gekennzeichnet, dass** die Tiefe der Ringnut (8) etwa 0,02 mm bis 0,1 mm, vorzugsweise etwa 0,04 mm bis 0,07 mm beträgt

## Claims

1. Injection nozzle having a frustum-shaped nozzle needle seat having a blind hole (2) adjoining it, at least one spray hole (3) being present in the blind hole (2), the end of the nozzle needle (5) which faces the nozzle needle seat (4) being frustum shaped and an annular groove (8) being present in the frustum-shaped end of the nozzle needle (5), **characterized in that** the nozzle needle seat (4) is embodied simply in the shape of a frustum, **in that** the end of the nozzle needle (5) which faces the nozzle needle seat (4) is embodied simply in the shape of a frustum, **in that** the junction between the nozzle needle seat (4) and the blind hole (2) is formed by an edge (7), and **in that** when the injection nozzle (1) is closed, the distance between the edge (7) and the base (9) of the injection nozzle (1) and the distance between the annular groove (8) and the base (9) of the injection nozzle (1) are essentially the same.

2. Injection nozzle (1) according to Claim 1, **characterized in that** the cone angle of the nozzle needle seat (4) is approximately 60°.

3. Injection nozzle (1) according to one of Claims 1 or 2, **characterized in that** the cone angle of the nozzle needle (5) is up to approximately one degree, preferably 15 to 30 angular minutes, greater than the cone angle of the nozzle needle seat (4).

4. Injection nozzle (1) according to one of the preceding claims, **characterized in that** the annular groove (8) extends parallel to the base surface of the cone.

5. Injection nozzle (1) according to one of the preceding claims, **characterized in that** the width of the annular groove (8) is approximately 0.1 mm to 0.3 mm, preferably approximately 0.16 mm to 0.24 mm.

6. Injection nozzle (1) according to one of the preceding claims, **characterized in that** the depth of the annular groove (8) is approximately 0.02 mm to 0.2 mm, preferably approximately 0.08 mm to 0.14 mm.

7. Injection nozzle (1) according to one of the preceding claims, **characterized in that** the blind hole (2) is conical.

8. Injection nozzle (1) according to one of Claims 1 to 6, **characterized in that** the blind hole (2) is cylindrical.

9. Injection nozzle (1) according to one of the preceding claims, **characterized in that** the blind hole (2) is a mini blind hole or a micro blind hole.

10. Injection nozzle having a frustum-shaped nozzle needle seat (4), at least one spray hole (3) being present in the nozzle needle seat (4), the end of the nozzle needle (5) which faces the nozzle needle seat (4) being of frustum-shaped design and an annular groove (8) being present in the frustum-shaped end of the nozzle needle (5), **characterized in that** the end of the nozzle needle (5) which faces the nozzle needle seat (4) is embodied simply in the shape of a frustum, and **in that**, when the injection nozzle (1) is closed, the distance between the penetration point (16) of the longitudinal axis of the spray hole or holes (3) through the nozzle needle seat (4) from the base (9) of the injection nozzle (1) and the distance of the annular groove (8) from the base (9) of the injection nozzle (1) are essentially the same.

11. Injection nozzle (1) according to Claim 10, **characterized in that** the width of the annular groove (8) is larger, preferably one and a half times larger, than the diameter of the spray hole or holes (3).

12. Injection nozzle (1) according to one of Claims 10 or 11, **characterized in that** the depth of the annular groove (8) is smaller than the width of the annular groove (8).

13. Injection nozzle (1) according to one of Claims 10 to 12, **characterized in that** the depth of the annular groove (8) is approximately 0.02 mm to 0.1 mm, preferably approximately 0.04 mm to 0.07 mm.

## Revendications

1. Buse d'injection comprenant un siège d'aiguille en forme de cône tronqué avec un trou borgne (2) raccordé à celui-ci, le trou borgne (2) présentant au moins un orifice d'injection (3), l'extrémité de l'aiguille (5) en regard du siège d'aiguille (4) ayant la forme d'un cône tronqué et l'extrémité de l'aiguille (5) en forme de cône tronqué présentant une rainure annulaire (8),
**caractérisée en ce que**
le siège d'aiguille (4) est simplement en forme de cône tronqué, l'extrémité de l'aiguille (5) en regard du siège d'aiguille (4) est simplement en forme de cône tronqué, la jonction entre le siège d'aiguille (4) et le trou borgne (2) est formée par une arête (7) et lorsque la buse d'injection (1) est fermée, la distance de l'arête (7) par rapport au fond (9) de la buse d'injection (1) et la distance de la rainure annulaire (8) par rapport au fond (9) de la buse d'injection (1) sont essentiellement identiques.

2. Buse d'injection (1) selon la revendication 1,
**caractérisée en ce que**
l'angle conique du siège d'aiguille (4) est d'environ 60°.

3. Buse d'injection (1) selon l'une des revendications 1 ou 2,
**caractérisée en ce que**
l'angle conique de l'aiguille (5) est supérieur à l'angle conique du siège d'aiguille (4) jusqu'à un certain degré, de préférence entre 15 et 30 minutes d'angle.

4. Buse d'injection (1) selon l'une des revendications précédentes,
**caractérisée en ce que**
la rainure annulaire (8) s'étend parallèlement à la surface de base du cône.

5. Buse d'injection (1) selon l'une des revendications précédentes,
**caractérisée en ce que**
la largeur de la rainure annulaire (8) est à peu près comprise entre 0,1 mm et 0,3 mm, de préférence entre 0,16 mm et 0,24 mm.

6. Buse d'injection (1) selon l'une des revendications précédentes,
**caractérisée en ce que**
la profondeur de la rainure annulaire (8) est à peu près comprise entre 0,02 mm et 0,2 mm, de préférence entre 0,08 mm et 0,14 mm.

7. Buse d'injection (1) selon l'une des revendications précédentes,
**caractérisée en ce que**
le trou borgne (2) est conique.

8. Buse d'injection (1) selon l'une des revendications 1 à 6,
**caractérisée en que**
le trou borgne (2) est cylindrique.

9. Buse d'injection (1) selon l'une des revendications précédentes,
**caractérisée en ce que**
le trou borgne (2) est un mini-trou borgne ou un micro-trou borgne.

10. Buse d'injection comprenant un siège d'aiguille (4) en forme de cône tronqué présentant au moins un orifice d'injection (3), l'extrémité de l'aiguille (5) en regard du siège d'aiguille (4) étant en forme de cône tronqué et l'extrémité de l'aiguille (5) en forme de cône tronqué présentant une rainure annulaire (8),
**caractérisée en ce que**
l'extrémité de l'aiguille (5) en regard du siège d'aiguille (4) est simplement en forme de cône tronqué et, lorsque la buse d'injection (1) est fermée, la distance du point de perçage (16) de l'axe longitudinal du ou des orifice(s) d'injection (3) traversant le siège d'aiguille (4) par rapport au fond (9) de la buse d'injection (1) et la distance de la rainure annulaire (8) par rapport au fond (9) de la buse d'injection (1) sont essentiellement identiques.

11. Buse d'injection (1) selon la revendication 10,
**caractérisée en ce que**
la largeur de la rainure annulaire (8) est supérieure, de préférence environ une fois et demie supérieure au diamètre du ou des orifice(s) d'injection (3).

12. Buse d'injection (1) selon l'une des revendications 10 ou 11,
**caractérisée en ce que**
la profondeur de la rainure annulaire (8) est inférieure à la largeur de la rainure annulaire (8).

13. Buse d'injection (1) selon l'une des revendications 10 à 12,
**caractérisée en ce que**
la profondeur de la rainure annulaire (8) est à peu près comprise entre 0,02 mm et 0,1 mm, de préférence entre 0,04 mm et 0,07 mm.
